# EUROPÄISCHE PATENTSCHRIFT

(11) **EP 1 259 669 B1**
(45) Veröffentlichungstag und Bekanntmachung des Hinweises auf die Patenterteilung: **22.09.2004**
(21) Anmeldenummer: 00903645.0
(22) Anmeldetag: 27.01.2000
(51) Int. Cl.: D04C 3/42

(54) **VORRICHTUNG ZUR STEUERUNG DES FADENHEBELS EINER FLECHTMASCHINE UND FLECHTMASCHINE**
DEVICE FOR CONTROLLING THE THREAD LEVER OF A BRAIDER AND A BRAIDER
DISPOSITIF POUR COMMANDER LE LEVIER PORTE-FIL D'UN METIER A TRESSER, ET METIER A TRESSER

(43) Veröffentlichungstag der Anmeldung: 27.11.2002
(73) Patentinhaber: Emmerich, Wolfgang, 59071 Hamm (DE); Dorstewitz, Rainer, Dr., 64625 Bensheim (DE)
(72) Erfinder: Emmerich, Wolfgang, 59071 Hamm (DE); Dorstewitz, Rainer, Dr., 64625 Bensheim (DE)
(74) Vertreter: Füssel, Michael, Dipl.-Ing.
(86) Internationale Anmeldenummer: PCT/EP2000/000615
(87) Internationale Veröffentlichungsnummer: WO 2001/055493

(56) Entgegenhaltungen:
- EP-A- 0 341 677
- EP-A- 0 370 959
- DE-C- 4 446 559
- US-A- 3 892 161
- US-A- 4 034 643
- US-A- 4 729 278

## Beschreibung

Die vorliegende Erfindung betrifft eine Vorrichtung zur Steuerung des Fadenhebels einer Flechtmaschine nach Oberbegriff des Anspruchs 1 sowie eine Flechtmaschine nach Oberbegriff des Anspruchs 9.

Derartige Flechtmaschinen sind bekannt, siehe z.B. EP 0 370 959A, Katalog Spirka "Spirka-Schnellflechter". Mit diesen Schnellflechtern sind, -so der Katalog-, abhängig von der Zahl der jeweils gegenläufig rotierenden Spulengruppen, Drehzahlen bis zu etwa 150 pro Minute möglich.

Die Vielzahl der erforderlichen getrieblichen Koppelungen und kinematischen Parameter macht es schwierig, diese Drehzahl beliebig zu erhöhen.

Eine der maßgeblichen Kenngrößen einer Flechtmaschine ist die Grenzdrehzahl. Diese hängt von mehreren Faktoren, nämlich der Art der Steuerung des Fadenhebels und/oder der Art der getrieblichen Koppeln zwischen den Antriebsgliedern, dem Umkehrgetriebe und den Spulenträgern ab.

Der Fadenhebel muß einerseits oberhalb der Schußfadenspulen schwenkbar gelagert sein und andererseits unterhalb der Kettfadenspulen.

Dabei muß das obere Ende des Fadenhebels soweit über die Kettfadenspulen gehen, daß der jeweils zugehörige Schußfaden von einem Fadenleitschild übernommen werden kann, welches die Bewegungsfläche des Schußfadens oberhalb des Kettfadens festlegt.

Üblicherweise wird die Steuerung des Fadenhebels von der Kombination einer kreisringförmig geschlossenen Kurvenbahn mit dazu gehörigem Kulissenstein hervorgerufen. Die Kurvenbahn ist außerhalb derjenigen Rotationsfläche angeordnet, auf welcher der Fadenhebel während der Rotation der Schußfadenspulen kreist.

Die Kurvenbahn umfaßt daher die gesamte Flechtmaschine.

Da der Fadenhebel jedoch eine relativ große Länge aufweist, sind relativ hohe Trägheitsmomente zu erwarten, die als Kräfte von der Gleitbahnpaarung -bestehend aus Kulissenstein und Kurvenbahn- aufgebracht werden müssen, um dem Fadenhebel seine schnelle Schwenkbewegung aufzuprägen. Der relativ große Abstand der Kurvenbahn vom Zentrum der Drehung bewirkt außerdem relativ hohe Relativgeschwindigkeiten zwischen Kulissenstein und Kurvenbahn, so daß hier relativ hohe Flächenpressungen zu erwarten sind.

Andererseits ist das Umkehrgetriebe an Flechtmaschinen mit Zentralrohr wesentlicher Bestandteil, um den oberen Spulenträgern eine zu den unteren Spulenträgern gegenläufige Drehbewegung um das Zentralrohr herum aufzuprägen.

Da diese mechanischen Getriebe erhebliche Anteile am Leistungsbedarf einer Flechtmaschine haben, ist man stets bestrebt, Getriebe mit geringem Leistungsverbrauch einzusetzen.

Hier tritt allerdings das Problem auf, daß neben einer Drehrichtungsumkehr zwischen unteren Fadenspulen und oberen Fadenspulen auch eine vorbestimmte Übersetzung eingehalten werden muß, welche durch den Flechtvorgang vorgeschrieben ist.

Es ist daher Aufgabe der vorliegenden Erfindung, die Flechtmaschine so zu verbessern, daß höhere Drehzahlen ermöglicht werden.

Diese Aufgabe löst die einerseits Erfindung mit den Merkmalen des Anspruchs 1, andererseits mit den Merkmalen des Anspruchs 9.

Es gibt demnach zwei unterschiedliche Maßnahmen, mit denen die Grenzdrehzahl derartiger Flechtmaschinen erhöht werden können.

Diese Maßnahmen können voneinander unabhängig und ebenso miteinander verknüpft an einer einzigen Flechtmaschine realisiert werden.

Im folgenden wird zunächst einmal auf die Maßnahmen des Anspruchs 1 eingegangen.

Aus dieser Teilerfindung ergibt sich der Vorteil, daß bei kompakterer Bauweise der Flechtmaschine die Schußfadenund die Kettfadenspulen besser zugänglich werden.

Dieser Vorteil wird dadurch erreicht, daß die bisherige Umfassung der Flechtmaschine durch die ortsfeste Kurvenbahn wegfällt und durch eine nach innen verlagerte Kurvenbahn ersetzt wird, womit die Zugänglichkeit der Schußfadenspulen und der Kettfadenspulen erleichtert wird.

Wesentlich an dieser Teilerfindung ist, daß der Kulissenstein und daß die Kurvenbahn innerhalb derjenigen Rotationsfläche liegen, welche vom Fadenhebel bei seiner Rotation um das Zentralrohr der Flechtmaschine aufgespannt wird.

Auf dieser Rotationsfläche vollzieht der Fadenhebel zusätzlich die Schwenkbewegung, die zum Verflechten zwischen Kettfäden und Schußfäden führt.

Durch diese Teilerfindung wird einerseits die Relativgeschwindigkeit zwischen Kulissenstein und Kurvenbahn reduziert, weil der Eingriffskreis zwischen Kulissenstein und Kurvenbahn auf einem kleineren Radius liegt, als wenn die Kurvenbahn außerhalb des Rotationskreises angeordnet wäre.

Da das Bewegungsgesetz des Fadenhebels darüber hinaus durch die Krümmung des sogenannten Fadenleitschildes vorgegeben ist, ergibt sich hieraus zwangsläufig die exakte geometrische Form der Kurvenbahn so, daß der Schußfaden unter ständiger Anlage am Fadenleitschild auf und ab changiert wird.

Je weiter man den Eingriffskreis zwischen Kurvenbahn und Kulissenstein zur Zentralachse der Flechtmaschine verlegt, desto geringer werden die Relativgeschwindigkeiten, ohne daß das vorgegebene Bewegungsgesetz des Fadenhebels negativ beeinträchtigt würde. Insofern ist anzustreben, den Eingriffskreis zwischen Kulissenstein und Kurvenbahn innerhalb des vom inneren Ende der Schwenkachse umschriebenen Kreises zu legen. Dies bietet die zusätzliche Möglichkeit, die Schwenkachse des Fadenhebels in einer Bohrung des Getriebegehäuses zu lagern, wo Kulissenstein und Kurvenbahn in Ölbad liegen können.

Durch die so ermöglichte Öldauerschmierung dürften bislang unerreichbare Relativgeschwindigkeiten zwischen Kulissenstein und Kurvenbahn zulässig sein.

Zur Vereinfachung der Konstruktion kann die Kurvenbahn an einer Ringkonsole angeordnet werden, die als separates Bauteil drehstarr mit dem Zentralrohr verbunden wird.

Zudem kann die Schwenkachse derart schräg gestellt sein, daß sie mit ihrem zum Zentralrohr weisenden Ende zum Flechtpunkt geneigt ist. Damit ist praktisch das Austrittsende des zu umflechtenden Materials aus dem Zentralrohr gemeint. Dies ermöglicht eine wirkungsvolle Schwenkbewegung über die Kettfadenspulen und unter die Kettfadenspulen mit geringen Kräften. Der maßgebliche Grenzwinkel - gemessen zur Normalebene der Zentralachse - ist 45 Grad. Damit ergibt sich als zulässiger Winkelbereich: 45°>alpha>O°.

Wird die Kurvenbahn dann zusätzlich ebenfalls um denjenigen Winkel L geneigt, wie die Schwenkachse, ergibt sich eine gute Flächenabtragung zwischen Kulissenstein und Kurvenbahn.

Um darüber hinaus Spannungsschwankungen auszugleichen, die beim Verschwenken des Fadenhebels entstehen, ist zusätzlich eine Fadenspeicherrolle vorgesehen, die der vorübergehenden Fadenablage des Schußfadens beim Verschwenken in dem Sinne dient, daß die Schußfadenspannung praktisch konstant bleibt.

Aus den übrigen Unteransprüchen ergeben sich vorteilhafte Weiterbildungen der Erfindung. Aus der zweiten Teilerfindung ergibt sich der Vorteil, daß das Gehäuse zur Aufnahme des Getriebes der Flechtmaschine erheblich kleiner und kompakter gebaut werden kann, so daß auch hierdurch eine gute zugänglichkeit für die Schußfadenspulen und die Kettfadenspulen gewährleistet ist.

Durch die kompakte Bauform des Gehäuses wird auch das Resonanzverhalten der Flechtmaschine günstiger, die Grenzdrehzahl kann somit erhöht werden. Im Prinzip beruht diese Teilerfindung auf dem Umkehreffekt, welcher durch das im Innenzahnkranz umlaufende Ritzel hervorgerufen wird. Der Innenzahnkranz steht fest, das innen umlaufende Ritzel stützt sich gegenüber seiner Eingriffsstelle zum Außenzahnkranz mit kleinem Teilkreisdurchmesser auf der Abtriebsseite des Getriebes ab, wodurch die Drehrichtungsumkehr hervorgerufen wird.

Zugleich gestattet diese Planetenradanordnung die Einstellung der erforderlichen Drehzahlverhältnisse, die für den Flechtvorgang notwendig sind.

Der besondere Vorteil dieser Teilerfindung liegt aber auch insbesondere in ihrer Unabhängigkeit von den Maßnahmen des Anspruchs 1.

Gleichwohl kann diese Teilerfindung in Kombination mit den Merkmalen des Anspruchs 1 verwendet werden.

Im folgenden wird die Erfindung anhand von Ausführungsbeispielen näher erläutert. Es zeigen:
- Fig.1: ein erstes Ausführungsbeispiel der Erfindung,
- Fig.2: ein Ausführungsbeispiel der Erfindung mit geneigter Schwenkachse,
- Fig.3: eine schematische Darstellung der inneren Kurvenbahn mit eingreifendem Kulissenstein,
- Fig.4: ein Ausführungsbeispiel der Erfindung mit einer besonderen Ausgestaltung des Umkehrgetriebes,
- Fig.5: das Umkehrgetriebe gemäß Fig.4 an einer Flechtmaschine mit außerhalb der Rotationsfläche liegenden Kulissenbahn.

Sofern im folgenden nichts anderes gesagt ist, gilt die folgende Beschreibung stets für alle Figuren.

Die Figuren zeigen eine Flechtmaschine 1 in schematischer Ansicht.

An einem Maschinengestell 2 ist starr ein Zentralrohr 3 angeschlagen.

Das Zentralrohr 3 dient im unteren Bereich der Aufnahme eines Getriebegehäuses 5, welches mit einer Getriebegehäuselagerung 6 drehbar am Zentralrohr 3 angeordnet ist.

Über den Antrieb 4 wird dem Getriebegehäuse 5 eine Drehbewegung aufgeprägt, die auch der mit dem Getriebegehäuse 5 verbundene Gleitbahnträger 7 vollzieht.

Im unteren Bereich des Getriebegehäuses 5 sind untere Spulenträger 8 angeordnet, welche jeweils eine Schußfadenspule 9 tragen.

Der Schußfaden wird durch einen nicht näher bezeichneten Durchbruch im Fadenhebel 10 geführt und läuft von dort aus einer Umlenkeinrichtung 13 zu, die sich am oberen Ende des Fadenhebels 10 befindet.

Der Fadenhebel 10 ist um eine Schwenkachse 11 schwenkbar, die in einer Schwenkachsenlagerung 12 beweglich ist.

Von der Umlenkeinrichtung 13 läuft der Schußfaden dem Flechtpunkt 14 zu, der am Außenumfang des zu umflechtenden Langguts 15 zu suchen ist.

Während das Langgut 15 lediglich in vertikaler Aufwärtsrichtung gefördert wird, vollziehen die Schußfadenspulen eine Drehbewegung in vorbestimmtem Drehsinn um das Zentralrohr 3 herum. Diese Drehbewegung wird durch den Antrieb 4 vorgegeben.

Man kann sich nun vorstellen, daß der Fadenhebel 10 bei seiner Rotation um die Zentralachse 50 eine Rotationsfläche aufspannt, die konzentrisch zur Zentralachse 50 liegt. Zugleich vollzieht der Fadenhebel 10 eine Schwenkbewegung um seine Schwenkachse 11. Die Schwenkachse 11 liegt oberhalb der unteren Ablaufspulen, der Schußfadenspule 9, und ist mit dem Getriebegehäuse 5 so verbunden, daß die Rotationsbewegung von Fadenhebel 10 und Getriebegehäuse 5 synchron ist.

Demzufolge drehen sich Fadenhebel 10 und Getriebegehäuse 5 in einer ersten Drehrichtung um das Zentralrohr 3 der Flechtmaschine.

Zugleich ist der Fadenhebel 10 durch den formschlüssigen Eingriff zwischen einem Kulissenstein 31 und einer zugehörigen Kurvenbahn 30 derart zwangsgesteuert, daß er auf derjenigen Rotationsfläche 32, auf welcher er um die Zentralachse 50 rotiert, eine oszillierende Schwenkbewegung 35 vollzieht, welche um seine Schenkachse 11 herum verläuft. Diese Schwenkbewegung wird durch den Verlauf der Kurvenbahn 30 hervorgerufen, den diese auf ihrem geschlossenen Weg um die Zentralachse 50 herum aufweist.

Der formschlüssige Eingriff zwischen Kulissenstein 31 und Kurvenbahn 30 prägt daher über ein entsprechendes Moment der Schwenkachse eine Bewegung auf, die je nach Bauart mittelbar oder unmittelbar auf den Fadenhebel 10 übertragen wird. Um bei dieser Anordnung zu einem Geflecht zu kommen, ist es erforderlich, die Kettfadenspule 9 in der zur ersten Drehrichtung 29a entgegengesetzten zweiten Drehrichtung 29b rotieren zu lassen.

Zu diesem Zweck ist ein Umkehrgetriebe 20 vorgesehen, welches aus einer Übersetzungsstufe 23 und einem Zwischenrad 21 besteht.

Das Umkehrgetriebe dient dem Zweck, die Drehbewegung des Getriebegehäuses 5 in eine zur ersten Drehrichtung entgegengesetzte Drehrichtung umzuwandeln und dann den Kettfadenträgern 18 aufzugeben, welche jeweils eine Kettfadenspule 19 aufweisen. Die Kettfadenträger 18 bewegen sich also in der zur ersten Drehrichtung 29a entgegengesetzten Drehrichtung 29b um die Zentralachse 50 herum und werden hierbei von den Gleitbahnträgern 7 geführt, die ebenso wie die Kettfadenträger 18 lediglich segmentweise vorgesehen sind.

Damit entsteht also im Bereich des Gleitbahnträgers 7 mit den Kettfadenträgern 18 eine wechselweise Eintauch- und Ausfahrbewegung dadurch, daß sich Gleitbahnträger 7 und Kettfadenträger 18 entgegengesetzt zueinander um die Zentralachse 50 herum drehen.

Diesem Zweck dient das Umkehrgetriebe 20, welches als wesentlichen Bestandteil das Zwischenrad 21 aufweist.

Das Zwischenrad 21 ist über die Zwischenradwelle 22 starr mit dem Gleitbahnträger 7 verbunden. Es handelt sich hier um ein Kegelzahnrad, welches einerseits mit dem Kettfadenträger 18 und andererseits mit dem Innenkranz 16 in formschlüssigem Eingriff ist. Der Innenkranz 16 ist unabhängig vom Getriebegehäuse und ebenfalls drehbar auf dem Zentralrohr 3 gelagert. Die Innenkranzlagerung 17 ermöglicht es also, den Innenkranz 16 unabhängig vom Getriebegehäuse 5 um das Zentralrohr 3 herumzudrehen.

Da zudem Getriebegehäuse 5 und Innenkranz 16 unterschiedliche Umdrehungszahlen haben müssen, ist gemäß den Fig.1 bis 3 noch eine Übersetzungsstufe 23 vorgesehen, die sich an einer Ringkonsole 24 abstützt.

Die Ringkonsole 24 ist drehstarr mit dem Zentralrohr 3 verbunden.

Anhand der Fig.4 und 5 soll nun die Übersetzungsstufe 23 noch einmal bei einem abweichenden Ausführungsbeispiel erläutert werden.

Hier besteht die Übersetzungsstufe 23 aus einem Innenzahnkranz 25, der mit der feststehenden Ringkonsole 24 starr verbunden ist.

Der Innenzahnkranz weist innerhalb der Übersetzungsstufe 23 den größten Teilkreisdurchmesser auf.

Im Innenzahnkranz 25 läuft ein Ritzel 26 um, welches auf einer Umlaufachse 28 drehbar gelagert ist.

Die Umlaufachse 28 ist starr mit dem Getriebegehäuse 5 verbunden.

Während das umlaufende Ritzel 26 einerseits mit dem Innenzahnkranz 25 im Eingriff ist, weist der Innenkranz 16 einen Außenzahnkranz 27 mit kleinem Teilkreisdurchmesser auf, mit welchem ebenfalls das umlaufende Ritzel 26 kämmt.

Das Ritzel 26 ist folglich sowohl mit dem Innenzahnkranz 25 großen Teilkreisdurchmessers als auch mit dem Außenzahnkranz 27 kleinen Teilkreisdurchmessers im ständigen Eingriff und dreht sich dabei zusammen mit dem Getriebegehäuse 5 um die Zentralachse 50 und auf seiner Umlaufachse 28, weil es durch den Eingriff am starren Innenzahnkranz 25 mit seiner Verzahnung hierzu gezwungen wird.

Daher sind die Drehbewegungen des Innenkranzes 16 und des Getriebegehäuses 5 gleich gerichtet. Die Drehrichtung wird jedoch durch das Zwischenrad 21 umgekehrt, so daß der Kettfadenträger 18 in eine zum Gleitbahnträger 7 entgegengesetzte Drehbewegung versetzt wird.

Dies ist durch die Symbole für die erste Drehrichtung 29a und die zweite Drehrichtung 29b unabhängig von der jeweiligen Drehgeschwindigkeit (absolut) dargestellt.

Da der Kulissenstein 31 während dieser Bewegung in der ersten Drehrichtung 29a in der feststehenden Kurvenbahn 30 abläuft, kann bei entsprechender Anordnung, beispielhaft gezeigt in Fig.3 bzw. in Fig.5, dem Fadenhebel eine Schwenkbewegung aufgeprägt werden.

Die Schwenkbewegung 35 vollzieht sich zwischen unteren Schwenkstellungen 33a und oberen Schwenkstellungen 33b, während der Fadenhebel 10 um die Zentralachse 50 herum geführt wird.

Wie Fig.3 hierzu ergänzend zeigt, sitzt der Kulissenstein 31 an einem Führungshebel 44, der von der geometrischen Schwenkachse 45 der Schwenkachse 11 einen Abstand hat.

Da die Schwenkachse 11 ihrerseits drehend gelagert ist, kann durch eine entsprechend ausgestaltete Kurvenbahn 30 der Fadenhebel 10 in eine hin- und her gehende Schwenkbewegung versetzt werden, während er um die Zentralachse 50 herum geführt wird.

Bei den Ausführungsbeispielen gemäß Fig.1 bis 4 ist die Schwenkachse 11 im Getriebegehäuse 5 gelagert.

Dies trifft prinzipiell zwar auch auf die Lagerung der Schwenkachse beim Ausführungsbeispiel gemäß Fig.5 zu.

Dort jedoch weist die Schwenkachse nicht in Richtung zum Zentralrohr 3 hin, sondern von diesem weg.

Demgemäß sitzt die Kurvenbahn 30 in einem außerhalb der Rotationsfläche 32 liegenden Bereichs der Flechtmaschine und weist auf der in Richtung zum Zentralrohr 3 weisenden Mantelfläche eine Eingriffszone für den dort laufenden Kulissenstein 31 auf.

Die Kurvenbahn 30 ist Bestandteil eines die Flechtmaschine umfassenden Reifs, die durch die möglichst kompakte Bauform des Umkehrgetriebes beim Ausführungsbeispiel gemäß Fig.5 einen relativ kleinen Durchmesser aufweisen kann.

Auch deshalb begünstigt das kompakte Umkehrgetriebe beim Ausführungsbeispiel gemäß Fig.5 die Anhebung der Grenzdrehzahl derartiger Flechtmaschinen, weil die Gleitpaarung zwischen Kulissenstein 31 und Kurvenbahn 30 unter relativ geringen Umfangsgeschwindigkeiten steht.

Die Geometrie des Getriebegehäuses 5 gemäß Fig.5 ist nicht maßstäblich. Das tatsächliche Bauvolumen des Getriebegehäuses 5 ist erheblich geringer und läßt somit den Innendurchmesser des Reifs mit der Kurvenbahn 30 entsprechend schrumpfen.

Das jeweilige Weg-Zeitgesetz der Fadenhebelbewegung ist durch die prinzipielle Kontur des Fadenleitschilds 34 vorgegeben.

Maßgeblich ist bei den Ausführungsbeispielen gemäß Fig.1 bis 4, daß sowohl der Kulissenstein 31 als auch die Kurvenbahn 30 innerhalb derjenigen Rotationsfläche 32 liegen, welche der Fadenhebel auf seiner Drehbewegung um die Zentralachse 50 umschreibt.

Die auf den Fadenhebel zu dessen Steuerung eingeleiteten Kräfte werden also von einem Eingriffskreis ausgehen, dessen Radius kleiner als die vom Fadenhebel 10 umschriebene Rotationsfläche 32 ist.

Ergänzend hierzu ist vorgesehen, daß der Kulissenstein 31 und die Kurvenbahn 30 innerhalb des inneren Endes 36 der Schwenkachse 11 liegen. In diesem Fall liegt daher der Eingriffskreis zwischen Kulissenstein 31 und Kurvenbahn 30 innerhalb desjenigen Kreises, der vom inneren Ende 36 der Schwenkachse 11 umschrieben wird.

Darüber hinaus zeigen die Fig.1 und 4, daß die Schwenkachse 11 in einer Bohrung 37 des Getriebegehäuses 5 drehbar gelagert ist.

Ist darüber hinaus vorgesehen, die Lagerung des Getriebegehäuses am Zentralrohr sowie am Außenumfang des Innenkranzes 16 und ebenso die Schwenklagerung der Schwenkachse 11 am Getriebegehäuse durch Radialdichtungen 39a-c abzudichten, so läßt sich der Ölstand 38 innerhalb des Getriebegehäuses 5 so realisieren, daß Kulissenstein 31 und Kurvenbahn 30 im Ölbad liegen. Das öldicht geschlossene Getriebegehäuse 5 kann ggf. mit einer geeigneten Ablaßschraube versehen sein.

Da die Kurvenbahn 30 ihrerseits an der Ringkonsole 24 angebracht ist, läßt sich somit eine verschleißfreie und umweltsaubere Dauerschmierung zwischen Kulissenstein 31 und Kurvenbahn 30 erzeugen, verbunden mit dem Vorteil deutlich höherer Relativgeschwindigkeiten und somit höherer Umdrehungszahlen für die Flechtmaschine.

In jedem Falle ist jedoch erfüllt, daß der Kurvenbahnträger, in den gezeigten Ausführungsbeipielen der Außenumfang der Ringkonsole 24, praktisch in der Verlängerung zur Zentralachse 50 des von der Schwenkachse 11 aufgespannten ringförmigen Rotationsebene 40 liegt.

Hieraus ergibt sich eine direkte und effektive Übertragung des Verlaufs der Kurvenbahn 30 auf den Fadenhebel 10, weil die kraftübertragenden Glieder zwischen Kulissenstein 31 und Schwenkachse 11 kurz und kompakt sind.

Ergänzend hierzu kann die Schwenkachse 11 mit ihrem zum Zentralrohr 3 weisenden Ende 41 in Richtung zum Flechtpunkt 14 geneigt sein. Diese Maßnahme dient einer effektiven Flechtgeometrie und ist aus dem Stand der Technik bekannt.

Um auch hier zu einem wirkungsvollen Eingriff zwischen Kulissenstein 31 und Kurvenbahn 30 zu kommen, soll die Kurvenbahn um denselben Neigungswinkel so geneigt sein, daß der Kulissenstein unter möglichst großflächigem Kontakt an den Wandungen der Kurvenbahn 30 angreift.

Ergänzend hierzu ist jetzt noch vorgesehen, daß mit der Schwenkachse 11 des Fadenhebels 10 eine Fadenspeicherrolle 43 verbunden ist, die eine zur Schwenkachse 11 konzentrische Schußfadenrille 46 aufweist.

Diese Maßnahme dient der Kompensation von Spannungsänderungen im Schußfaden, die durch die Schwenkbewegung des Fadenhebels 10 zwischen unterer Schwenkstellung 33a und oberer Schwenkstellung 33b hervorgerufen werden.

Der geometrisch optimale Verlauf der Kurvenbahn 30,und damit die alternierende Bewegung des Kulissensteins 31 während seines Umlaufs ist prinzipiell durch das gekrümmte Fadendreieck festgelegt, welches zwischen dem Flechtpunkt 14 und der Umlenkeinrichtung 13 am Fadenhebel 10 aufgespannt wird und oberhalb derjenigen Einhüllenden liegt, welche die Kettfäden zwischen ihren Kettfadenspulen 19 und den einzelnen Flechtpunkten 14 umschreiben.

Da diese Bewegungsgesetze jedoch hinreichend bekannt sind, siehe Katolog "Spirka-Schnellflechter", soll hierauf nicht weiter eingegangen werden.

Bei den Ausführungsbeispielen gemäß Fig.4 und 5 ist zusätzlich gezeigt, daß Innenzahnkranz 25, umlaufendes Ritzel 26 und Außenzahnkranz 27 in ein und derselben Radialebene 48 bezüglich des Zentralrohrs 3 liegen und in dieser Radialebene miteinander kämmen.

Diese Maßnahme dient der Vermeidung etwaiger Biegemomente auf die Lagerung der Ritzelachse, die zusammen mit dem Getriebegehäuse 5 umläuft und deshalb Umlaufachse 28 genannt wird.

Zudem wird mit ein und derselben Außenverzahnung am umlaufenden Ritzel 26 die gesamte getriebliche Kopplung einschließlich der Übersetzung zwischen dem Antriebsmotor und dem Innenkranz 16 bewirkt.

Dies wird dadurch erreicht, daß das Ritzel 26 sowohl unmittelbar mit dem Innenzahnkranz 25 als auch unmittelbar mit dem Außenzahnkranz 27 kämmt, wobei das Zwischenrad 21 von der Abtriebsseite des Außenzahnkranzes 27 beaufschlagt wird und zugleich mit einem Zahnkranz in Eingriff ist, der an den oberen Spulenträgern 18 angebracht ist..

Hierzu sitzt das Zwischenrad auf einer Zwischenradwelle 22, die starr mit dem Getriebegehäuse 5 verbunden ist und oberhalb der Radialebene 48 liegt, in welcher Innenzahnkranz 25, umlaufendes Ritzel 26 und Außenzahnkranz 27 miteinander kämmen.

### Bezugszeichenliste:

- 1: Flechtmaschine
- 2: Maschinengestell
- 3: Zentralrohr
- 4: Antrieb
- 5: Getriebegehäuse
- 6: Getriebegehäuselagerung
- 7: Gleitbahnträger
- 8: unterer Spulenträger
- 9: Schußfadenspule
- 10: Fadenhebel
- 11: Schwenkachse
- 12: Schwenkachsenlagerung
- 13: Umlenkeinrichtung
- 14: Flechtpunkt
- 15: zu umflechtendes Langgut
- 16: Innenkranz
- 17: Innenkranzlagerung
- 18: Kettfadenträger
- 19: Kettfadenspule
- 20: Umkehrgetriebe
- 21: Zwischenrad
- 22: Zwischenradwelle
- 23: Übersetzungsstufe
- 24: Ringkonsole
- 25: Innenzahnkranz
- 26: umlaufendes Ritzel
- 27: Außenzahnkranz
- 28: Umlaufachse
- 29a: erste Drehrichtung
- 29b: zweite Drehrichtung
- 30: Kurvenbahn
- 31: Kulissenstein
- 32: Rotationsfläche
- 33a: untere Schwenkstellung
- 33b: obere Schwenkstellung
- 34: Fadenleitschild
- 35: Schwenkbewegung
- 36: inneres Ende der Schwenkachse
- 37: Bohrung des Getriebegehäuses
- 38: Ölstand
- 39a,b,c: Radialdichtung
- 40: Rotationsebene der Schwenkachse
- 41: zum Zentralrohr weisendes Ende der Schwenkachse
- 42: Neigungswinkel
- 43: Fadenspeicherrolle
- 44: Führungshebel
- 45: geometrische Schwenkachse
- 46: Schußfadenrille
- 48: Radialebene
- 50: Zentralachse

## Patentansprüche

1. Vorrichtung zur Steuerung des Fadenhebels (10) eine Flechtmaschine (1), gebildet aus der Kombination eine kreisringförmig geschlossenen Kurvenbahn (30) und zuge hörigem Kulissenstein (31), der innerhalb des Getriebe gehäuses (5) angeordnet ist, wobei der Fadenhebel (10 eine Schwenkachse (11) aufweist, die oberhalb der unte ren Ablaufspulen (≠ Schußfadenspulen 9) in einer Bohrun (37) des Getriebegehäuses (5) gelagert ist, welches i einer ersten Drehrichtung (29a) um das Zentralrohr (3 der Flechtmaschine (1) drehend angetrieben wird, wobe der Fadenhebel (10) durch die Rotationsbewegung des Ge triebegehäuses (5) eine Rotationsfläche (32) umschreibt und auf dieser Rotationsfläche (32) mittels des Kulissensteins (31) eine oszillierende Schwenkbewegung (33a 33b) um seine Schwenkachse (11) aufgeprägt erhält und wobei die Drehbewegung (29a) des Getriebegehäuses (5) über ein Umkehrgetriebe (20) mit Zwischenrad (21) in eine zur ersten Drehrichtung (29a) entgegengesetzte zweite Drehrichtung (29b) umgewandelt und dann den Spulenträgern der Kettfadenspulen (19) aufgegeben wird, **dadurch gekennzeichnet, daß** der Kulissenstein (31) und die Kurvenbahn (30) innerhalb der Rotationsfläche (32) liegen, und daß das Getriebegehäuse (5) und die Bohrung (37) des Getriebegehäuses (5) öldicht (39a,b,c) geschlossen sind und Kulissenstein (11) und Kurvenbahn (30) im Ölbad liegen.

2. Vorrichtung nach Anspruch 1, **dadurch gekennzeichnet, daß** die Kurvenbahn (30) an einem Kurvenbahnträger in Form einer Ringkonsole (24) sitzt, die mit dem Zentralrohr (3) drehstarr verbunden ist.

3. Vorrichtung nach Anspruch 2, **dadurch gekennzeichnet, daß** die Ringkonsole (24) innerhalb des Getriebegehäuses (5) liegt.

4. Vorrichtung nach Anspruch 3, **dadurch gekennzeichnet, daß** der Kurvenbahnträger (z.B. Ringkonsole 24) praktisch in der Verlängerung zur zentralachse (50), der von der Schwenkachse (11) aufgespannten Rotationsebene (40) angeordnet ist.

5. Vorrichtung nach einem der Ansprüche 1 bis 4, **dadurch gekennzeichnet, daß** die schwenkachse (11) mit ihrem zum Zentralrohr weisenden Ende (41) zum Flechtpunkt (14) geneigt ist.

6. Vorrichtung nach Anspruch 5, **dadurch gekennzeichnet, daß** der Neigungswinkel (42) zur Radialrichtung des Zentralrohrs (3) nicht größer als 45 Grad ist.

7. Vorrichtung nach einem der Ansprüche 5 oder 6, **dadurch gekennzeichnet, daß** die Kurvenbahn (30) um denselben Neigungswinkel (42) wie die Schwenkachse (11) geneigt ist.

8. Vorrichtung nach einem der Ansprüche 1 bis 7, **dadurch gekennzeichnet, daß** mit der Schwenkachse (11) des Fadenhebels (10) eine Fadenspeicherrolle (43) verbunden ist, vorzugsweise mit einer zur Schwenkachse (11) konzentrischen Schußfadenrille (46).

9. Flechtmaschine (1) mit Zentralrohr (3) und einem um das Zentralrohr (3) in einer ersten Drehrichtung (29a) drehend angetriebenen Getriebegehäuse (5), an welchem Spulenträger (8) für die unteren Ablaufspulen (9) sitzen sowie mit oberen Spulenträgern (18) für die oberen Ablaufspulen (19), die ebenfalls um das Zentralrohr (3) drehbar gelagert sind, wobei zwischen den unteren Ablaufspulen und den oberen Ablaufspulen ein formschlüssiges Umkehrgetriebe (20) mit Zwischenrad (21) vorgesehen ist, welches eingangsseitig von der Drehrichtung (29a) des Gehäuses beaufschlagt wird und ausgangsseitig die zur ersten Drehrichtung (29a) entgegengesetzte zweite Drehrichtung (29b) erzeugt, mit welcher die oberen Spulenträger (18) der oberen Ablaufspulen (19) beaufschlagt werden, mit einer Vorrichtung nach Oberbegriff von Anspruch 1 oder einem der vorangegangenen Ansprüche, **dadurch gekennzeichnet, daß**
das Umkehrgetriebe (20) einen mit dem Zentralrohr (3) feststehenden Innenzahnkranz (25) mit großem Teilkreisdurchmesser, ein darin umlaufendes Ritzel (26) und einen am Zentralrohr (3) drehbar gelagerten Außenzahnkranz (27) mit kleinem Teilkreisdurchmesser aufweist, und daß das umlaufende Ritzel (26)
auf einer mit dem Getroebegehäuse (5) starr verbundenen Umlaufachse (28) drehbar gelagert ist sowie den Formschluß zwischen dem Innenzahnkranz (25) und dem Außenzahnkranz (27) herstellt,
und daß das Getriebegehäuse (5) öldicht geschlossen ist, und Kulissenstein (31) und Korvenbahn (36) im Ölbad liegen.

10. Flechtmaschine nach Anspruch 9, **dadurch gekennzeichnet, daß** Innenzahnkranz (25), umlaufendes Ritzel (26) und Außenzahnkranz (27) in derselben Radialebene (48) des Zentralrohrs (3) miteinander kämmen.

11. Flechtmaschine nach Anspruch 9 oder 10, **dadurch gekennzeichnet, daß** das umlaufende Ritzel (26) sowohl unmittelbar mit dem Innenzahnkranz (25) als auch unmittelbar mit dem Außenzahnkranz (27) kämmt und daß das Zwischenrad (21) von der Abtriebsseite des Außenzahnkranzes (27) beaufschlagt wird und auf einer Achse (28) gelagert ist, die starr mit dem Gehäuse (5) verbunden ist und zugleich mit einem Zahnkranz im Eingriff ist, an welcher die oberen Spulenträger (18) sitzen.

12. Flechtmaschine nach einem der vorangegangenen Ansprüche, **dadurch gekennzeichnet, daß** das Drehzahlverhältnis der Drehzahl von Außenzahnkranz (27) zum Gehäuse (5) 3:1 beträgt.

## Claims

1. Device for controlling the thread lever (10) of a braider (1), formed from the combination of a curved path (30) closed in the manner of a circular ring and an associated sliding block (31) which is disposed inside the transmission housing (5), wherein the thread lever (10) has a pivot axle (11) which is mounted above the lower delivery bobbins (weft yarn bobbins 9) in a bore (37) in the transmission housing (5) which is rotationally driven in a first direction of rotation (29a) about the central pipe (3) of the braider (1), wherein the thread lever (10) circumscribes a surface of rotation (32) by the rotational movement of the transmission housing (5) and on this surface of rotation (32) has an oscillating pivot movement (33a, 33b) about its pivot axle (11) imposed upon it by means of the sliding block (31) and wherein the rotational movement (29a) of the transmission housing (5) is converted by a reversing gear mechanism (20) with an intermediate wheel (21) into a second direction of rotation (29b) opposite to the first direction of rotation (29a) and is then imparted to the bobbin holders of the warp yarn bobbins (19), **characterised in that** the sliding block (31) and the curved path (30) lie inside the surface of rotation (32) and that the transmission housing (5) and the bore (37) of the transmission housing (5) are closed in an oil-tight manner (39a, b, c) and the sliding block (11) and curved path (30) lie in the oil bath.

2. Device as claimed in claim 1, **characterised in that** the curved path (30) is positioned on a curved path support in the form of an annular bracket (24) which is connected in a non-rotatable manner to the central pipe (3).

3. Device as claimed in claim 2, **characterised in that** the annular bracket (24) lies inside the transmission housing (5).

4. Device as claimed in claim 3, **characterised in that** the curved path support (e.g. annular bracket 24) is disposed practically as an extension of the central axis (50) of the plane of rotation (40) fixed by the pivot axle (11).

5. Device as claimed in any one of claims 1 to 4, **characterised in that**, with its end (41) which points towards the central pipe, the pivot axle (11) is inclined towards the braiding point (14).

6. Device as claimed in claim 5, **characterised in that** the angle of inclination (42) with respect to the radial direction of the central pipe (3) is not greater than 45 degrees.

7. Device as claimed in any one of claims 5 or 6, **characterised in that** the curved path (30) is inclined by the same angle of inclination (42) as the pivot axle (11).

8. Device as claimed in any one of claims 1 to 7, **characterised in that** a yarn storage roller (43) is connected to the pivot axle (11) of the thread lever (10), the yarn storage roller preferably having a weft yarn groove (46) concentric to the pivot axle (11).

9. Braider (1) having a central pipe (3) and a transmission housing (5) rotationally driven in a first direction of rotation (29a) about the central pipe (3), on which transmission housing bobbin holders (8) for the lower delivery bobbins (9) are positioned, and having upper bobbin holders (18) for the upper delivery bobbins (19) which are also rotatably mounted about the central pipe (3), wherein between the lower delivery bobbins and the upper delivery bobbins a positive-locking reversing gear mechanism (20) is provided having an intermediate wheel (21) which on the input side is influenced by the direction of rotation (29a) of the housing and on the output side produces the second direction of rotation (29b) opposite to the first direction of rotation (29a), the upper bobbin holders (18) of the upper delivery bobbins (19) being influenced by this second direction of rotation, having a device in accordance with the preamble of claim 1 or one of the preceding claims, **characterised in that**
the reversing gear mechanism (20) has an inner toothed ring (25) of large reference diameter, which is fixed with respect to the central pipe (3), a pinion (26) circulating therein and an outer toothed ring (27) of a small reference diameter rotatably mounted on the central pipe (3), and that the circulating pinion (26)
is rotatably mounted on a circulating axle (28) rigidly connected to the transmission housing (5) and
produces the positive-locking connection between the inner toothed ring (25) and the outer toothed ring (27),
and that the transmission housing (5) is closed in an oil-tight manner and the sliding block (31) and curved path (30) lie in the oil bath.

10. Braider as claimed in claim 9, **characterised in that** the inner toothed ring (25), the circulating pinion (26) and the outer toothed ring (27) mesh with each other in the same radial plane (48) of the central pipe (3).

11. Braider as claimed in claim 9 or 10, **characterised in that** the circulating pinion (26) meshes both directly with the inner toothed ring (25) and also directly with the outer toothed ring (27) and that the intermediate wheel (21) is influenced by the driven side of the outer toothed ring (27) and is mounted on an axle (28) which is rigidly connected to the housing (5) and is at the same time in engagement with a toothed ring, on which axle the upper bobbin holders (18) are positioned.

12. Braider as claimed in any one of the preceding claims, **characterised in that** the rotational speed ratio of the rotational speed of the outer toothed ring (27) to the housing (5) is 3:1.

## Revendications

1. Dispositif pour commander le levier de fil (10) d'une tresseuse (1), formé de la combinaison d'une glissière courbe (30) fermée suivant une forme annulaire et d'un coulisseau associé (31) qui est disposé à l'intérieur du carter de transmission (5), étant précisé que le levier de fil (10) comporte un pivot (11) qui est monté au-dessus des bobines de dévidage inférieures (bobines de fil de trame 9), dans un perçage (37) dudit carter (5) qui est entraîné en rotation dans un premier sens de rotation (29a) autour du tube central (3) de la tresseuse (1), que le levier de fil (10), grâce au mouvement rotatif du carter de transmission (5), définit une surface de rotation (32) et reçoit sur celle-ci, grâce au coulisseau (31), un mouvement pivotant alternatif (33a, 33b) autour de son pivot (11), et que le mouvement rotatif (29a) du carter de transmission (5) est transformé par l'intermédiaire d'un mécanisme de renversement (20) pourvu d'une roue intermédiaire (21) en un second sens de rotation (29b) opposé au premier sens de rotation (29a), et est ensuite transmis aux porte-bobines des bobines de fil de chaîne (19), **caractérisé en ce que** le coulisseau (31) et la glissière courbe (30) se trouvent à l'intérieur de la surface de rotation (32) et **en ce que** le carter de transmission (5) et son perçage (37) sont fermés de manière étanche à l'huile (39a,b,c) tandis que le coulisseau (11) et la glissière (30) se trouvent dans le bain d'huile.

2. Dispositif selon la revendication 1, **caractérisé en ce que** la glissière courbe (30) se trouve sur un support de glissière courbe en forme de console annulaire (24) qui est reliée, rigide en torsion, au tube central (3).

3. Dispositif selon la revendication 2, **caractérisé en ce que** la console annulaire (24) se trouve à l'intérieur du carter de transmission (5).

4. Dispositif selon la revendication 3, **caractérisé en ce que** le support de glissière courbe (par exemple la console annulaire 24) est disposé pratiquement dans le prolongement de l'axe central (50) du plan de rotation (40) couvert par le pivot (11).

5. Dispositif selon l'une des revendications 1 à 4, **caractérisé en ce que** le pivot (11), avec son extrémité (41) dirigée vers le tube central, est incliné vers le point de tressage (14).

6. Dispositif selon la revendication 5, **caractérisé en ce que** l'angle d'inclinaison (42) par rapport au sens radial du tube central (3) ne dépasse pas 45 degrés.

7. Dispositif selon la revendication 5 ou 6, **caractérisé en ce que** la glissière courbe (30) est inclinée suivant le même angle d'inclinaison (42) que le pivot (11).

8. Dispositif selon l'une des revendications 1 à 7, **caractérisé en ce qu'**il est prévu, relié au pivot (11) du levier de fil (10), un galet de réserve de fil (43), de préférence avec une rainure de fil de trame (46) concentrique par rapport au pivot (11).

9. Tresseuse (1) comportant un tube central (3) et un carter de transmission (5) qui est entraîné en rotation autour du tube central (3) dans un premier sens de rotation (29a) et sur lequel sont placés des porte-bobines (8) pour les bobines de dévidage inférieures (9), et comportant aussi des porte-bobines supérieurs (18) pour les bobines de dévidage supérieures (19), qui sont eux aussi montés pour pouvoir tourner autour du tube central (3), étant précisé qu'il est prévu entre les bobines de dévidage inférieures et les bobines de dévidage supérieures un mécanisme de renversement par complémentarité de forme (20) qui comporte une roue intermédiaire (21) et qui, côté entrée, est contraint par le sens de rotation (29a) du carter et, côté sortie, génère le second sens de rotation (29b), opposé au premier sens de rotation (29a), avec lequel les porte-bobines supérieurs (18) des bobines de dévidage supérieures (19) sont contraints, et comportant un dispositif selon le préambule de la revendication 1 ou selon l'une des revendications précédentes, **caractérisée en ce que**
- le mécanisme de renversement (20) comporte une couronne dentée intérieure (25) qui est solidaire du tube central (3) et qui présente un grand diamètre primitif de référence, un pignon (26) qui tourne dans ladite couronne et une couronne dentée extérieure (27) de petit diamètre primitif de référence qui est montée en rotation sur le tube central (3), et **en ce que** le pignon tournant (26)
- est monté en rotation sur un axe de rotation (28) relié rigidement au carter de transmission (5) et
- réalise la complémentarité de forme entre la couronne dentée intérieure (25) et la couronne dentée extérieure (27),
- et **en ce que** le carter de transmission (5) est fermé de manière étanche à l'huile tandis que le coulisseau (31) et la glissière courbe (30) se trouvent dans le bain d'huile.

10. Tresseuse selon la revendication 9, **caractérisée en ce que** la couronne dentée intérieure (25), le pignon tournant (26) et la couronne dentée extérieure (27) s'engrènent dans le même plan radial (48) du tube central (3).

11. Tresseuse selon la revendication 9 ou 10, **caractérisée en ce que** le pignon tournant (26) s'engrène aussi bien directement avec la couronne dentée intérieure (25) que directement avec la couronne dentée extérieure (27), et **en ce que** la roue intermédiaire (21) est contrainte par le côté sortie de la couronne dentée extérieure (27) et est montée sur un axe (28) qui est relié rigidement au carter (5) et qui est en même temps en prise avec une couronne dentée sur laquelle se trouvent les porte-bobines supérieurs (18).

12. Tresseuse selon l'une des revendications précédentes, **caractérisée en ce que** le rapport des vitesses de rotation de la couronne dentée extérieure (27) et du carter (5) est de 3:1.
